# FASCICULE DE BREVET EUROPEEN

(11) **EP 2 309 527 B1**
(45) Date de publication et mention de la délivrance du brevet: **04.05.2016**
(21) Numéro de dépôt: 10354048.0
(22) Date de dépôt: 13.09.2010
(51) Int. Cl.: H01H 33/662

(54) **Dispositif d'assemblage par brasage d'un capot d'extrémité sur un corps cylindrique et ampoule à vide comportant un tel dispositif**
Vorrichtung zur fügen durch schweißen eines Deckels am ende einer Zylinderkörper und Vakuumröhre mit einer solchen Vorrichtung
Device for joining by welding of a cover on end of cylinder body and vacuum bulb having such a device

(30) Priorité: 12.10.2009 FR 0904867
(43) Date de publication de la demande: 13.04.2011
(73) Titulaire: Schneider Electric Industries SAS, 92500 Rueil-Malmaison (FR)
(72) Inventeur: Schellekens, Hans, 38050 Grenoble Cedex 09 (FR); Devismes, Marie-Françoise, 38050 Grenoble Cedex 09 (FR); Mazzucchi, Dominique, 38050 Grenoble Cedex 09 (FR); Kozlova, Olga, 38050 Grenoble Cedex 09 (FR)
(74) Mandataire: Colette, Marie-Françoise

(56) Documents cités:
- EP-A1- 0 039 611
- WO-A1-03/056592
- DE-U1- 9 205 493
- JP-A- 11 203 996

## Description

La présente invention concerne un dispositif d'assemblage par brasage d'un capot d'extrémité sur un corps cylindrique, ledit capot d'extrémité présentant un bord périphérique circulaire par lequel ledit capot est brasé sur une partie de l'une des surfaces d'extrémité du corps cylindrique, ainsi qu'une ampoule à vide assemblée au moyen d'un tel dispositif d'assemblage.
L'une des problématiques liées à l'assemblage par brasage au four de pièces de nature différente, telles une pièce en céramique avec une pièce métallique par exemple, est liée à l'apparition de contraintes résiduelles dans cet assemblage principalement dues à la différence des coefficients de dilatation des matériaux à assembler. Ces contraintes résiduelles peuvent conduire, à court ou long terme, à une fissuration de l'assemblage.
On connaît le document US 4 436 241 décrivant une ampoule à vide, la dite ampoule à vide comportant un corps cylindrique en céramique fermée à ses deux extrémités opposées par un capot d'extrémité en acier. Ces deux capots d'extrémité présentent chacun une forme de cuve comportant un bord circulaire libre, par lesquels bords lesdits capots sont brasés en bout chacun sur une surface d'extrémité du corps cylindrique.
Le brasage du type réactif procure une tenue mécanique qui est 20% inférieur au brasage classique. Ainsi, ce type de brasage est plus difficile à réaliser sur une conception de l'ampoule telle que décrite dans le brevet précédemment cité.

On connaît également le document EP 0039611 décrivant un dispositif comportant les caractéristiques du préambule de la revendication 1.

La présente invention résout ces problèmes et propose un dispositif d'assemblage par brasage d'un capot sur un corps cylindrique offrant une tenue mécanique améliorée entre les deux pièces, permettant notamment de réaliser entre les deux pièces un brasage du type réactif, ainsi qu'une ampoule à vide assemblée suivant ce dispositif.

A cet effet, la présente invention a pour objet un dispositif d'assemblage par brasage selon la revendication 1.

Selon une caractéristique particulière, la première partie comporte une portion s'étendant sensiblement perpendiculairement à l'axe du corps cylindrique et constituant la paroi extérieure du capot, et la seconde partie comporte une portion s'étendant sensiblement perpendiculairement à l'axe de l'ampoule et constituant la paroi intérieure du capot.

Selon une réalisation particulière, la profondeur de la seconde partie du capot, mesurée entre le plan de la surface d'extrémité du capot et le plan de la surface extérieure de la portion constituant la paroi intérieure du capot précité, est supérieure à 6mm, et la hauteur de la première partie du capot, mesurée entre le plan de la surface d'extrémité du capot et le plan de la surface intérieure de la portion dite première précitée constituant la paroi extérieure du capot, est inférieure à 2mm.
Avantageusement, cette hauteur est supérieure à 0,5 mm.

Selon une autre réalisation, la profondeur de la seconde partie du capot, mesurée entre le plan de la surface d'extrémité du capot et le plan de la surface extérieure de la portion constituant la paroi intérieure du capot précité, est quelconque, et en ce que la hauteur de la première partie du capot, mesurée entre le plan de la surface d'extrémité du capot et le plan de la surface intérieure de la portion dite première précitée constituant la paroi extérieure du capot, est supérieure à 2mm.

Selon une autre caractéristique, l'épaisseur E du capot est inférieure à 2,5mm..

Selon une autre caractéristique, le capot est brasé à plat sur la surface d'extrémité du corps cylindrique.

Selon une autre caractéristique, le capot est brasé à plat sur la surface d'extrémité du corps cylindrique.

Selon une caractéristique particulière, le capot comporte, en partant du bord périphérique extérieur, une portion d'extrémité dite première portion brasée à plat sur la surface d'extrémité du corps de l'ampoule, s'étendant suivant un plan sensiblement perpendiculaire à l'axe de l'ampoule, suivie d'une portion dite seconde, inclinée par rapport à cette première portion d'un angle ß, laquelle portion inclinée est suivie d'une portion dite troisième s'étendant parallèlement à la première, laquelle troisième portion est suivie d'une autre portion dite quatrième portion inclinée par rapport à la précédente, d'un angle α compris entre 90° et 180°, laquelle est suivie d'une dernière portion dite cinquième s'étendant sensiblement perpendiculairement à l'axe de l'ampoule.

Selon une autre caractéristique, l'angle ß est compris entre 55° et 125°.

Selon une autre caractéristique, la zone dite première de la surface d'extrémité du corps cylindrique, laquelle zone étant située entre chaque bord périphérique de ladite surface et le bord situé du même côté par rapport à l'extrémité du capot, de la surface de brasage située sur ladite surface d'extrémité, est d'une longueur supérieure à 1 mm.

Selon une autre caractéristique, ce dispositif comporte un moyen pour empêcher la brasure de créer des liaisons dans une zone de la surface d'extrémité du capot, dite seconde zone, située en regard de la zone dite première précitée de la surface d'extrémité du corps cylindrique.

Selon une réalisation particulière, la zone dite première est recouverte d'un anti-mouillant ou la zone, dite seconde zone, est recouverte d'une oxydation localisée, afin d'empêcher la brasure de créer des liaisons dans cette dernière zone.

Selon une autre caractéristique, la brasure est placée en retrait par rapport à la zone où doit venir se situer le congé de brasure, la longueur de ce retrait étant fonction de la vitesse de diffusion de la brasure à la température de brasage et du temps de brasage, de façon qu'à la fin du brasage, ladite brasure ne s'étende pas au-delà de la surface de contact entre la surface d'extrémité du capot et la surface d'extrémité du corps cylindrique.

Selon une caractéristique particulière, le brasage réalisé est du type réactif.

La présente invention a encore pour objet une ampoule à vide comportant un dispositif d'assemblage par brasage, comportant les caractéristiques précédemment mentionnées prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- La fig.1 est une vue en coupe schématique d'une ampoule à vide selon l'invention,
- La fig.2 est une vue partielle en coupe, illustrant l'assemblage d'un capot d'extrémité sur une ampoule selon une réalisation particulière du dispositif de l'invention, et
- La fig.3 est une vue de détail, illustrant une brasure réalisée entre un capot d'extrémité et un corps cylindrique selon une réalisation du dispositif selon l'invention,

Sur la figure 1, on voit une ampoule à vide A comportant, de manière connue en soi, un corps cylindrique 1 en céramique fermé par deux capots d'extrémité 2,3 en métal, dont l'un 2, dit premier, comporte un soufflet d'étanchéité 4 monté autour d'une tige d'actionnement 5 supportant le contact mobile 6 de l'ampoule. Le contact fixe 7 de l'ampoule A est supporté par une tige 8 fixée au second capot d'extrémité 3. Les deux capots d'extrémité 2,3 sont assemblés respectivement sur les deux surfaces d'extrémité 9,10 du corps cylindrique au moyen d'un dispositif d'assemblage selon l'invention.

Selon ce dispositif de l'invention, chaque capot d'extrémité 2,3 est brasé sur la surface d'extrémité 9, 10 correspondante du corps et est conformé de manière que ledit capot exerce une compression sur le corps cylindrique sur la plus grande surface de contact (ou de brasage 11) entre ledit capot et ladite surface d'extrémité.

Selon une réalisation particulière de l'invention illustrée sur la figure 2, le capot d'extrémité 3 comporte, une première partie C décalée par rapport à la surface d'extrémité précitée 10 du corps cylindrique 1, en direction de l'extérieur du corps cylindrique, cette première partie C étant suivie d'une seconde partie D plongeant à l'intérieur du corps cylindrique 1.

Ce capot 3 comporte, en partant du bord périphérique extérieur 12 jusqu'au centre 13, une portion d'extrémité dite première 14, brasée à plat sur la surface d'extrémité 10 du corps 1 de l'ampoule, ladite portion s'étendant suivant un plan sensiblement perpendiculaire à l'axe X de l'ampoule, suivie d'une portion dite seconde 15 inclinée par rapport à cette première portion 14 d'un angle ß, laquelle portion inclinée 15 est suivie d'une portion dite troisième 16 s'étendant parallèlement à la première et constituant la surface extérieure du capot 3, laquelle portion 16 est suivie d'une autre portion 17 dite quatrième inclinée par rapport à la précédente, d'un angle α compris entre 90° et 180°, laquelle est suivie d'une dernière portion 18 dite cinquième, s'étendant sensiblement perpendiculairement à l'axe de l'ampoule constituant la paroi intérieure du capot et également la partie centrale du capot, l'angle ß étant compris avantageusement entre 55° et 125°.
La profondeur H1 de la seconde partie D du capot 3, mesurée entre le plan de la surface de brasage 11 située sur la surface d'extrémité 19 du capot ou sur celle 10 du corps cylindrique, et le plan de la surface extérieure 18a de la portion 18 dite cinquième du capot, est supérieure à 6 mm. La hauteur H2 de la première partie C du capot 3 mesurée entre la surface de brasage 11 et la surface 16a dirigée vers l'intérieure de l'ampoule A, de la troisième portion précitée 16, est inférieure à 2 mm. Cependant, la brasure ne doit pas remonter sur le capot, ce qui impose une hauteur de dégagement minimale H2min de 0,5mm.
Ces valeurs de H1 et H2 permettent d'absorber au maximum les contraintes par déformation plastique pour induire le moins de contraintes possibles dans la céramique.

Ces valeurs de la profondeur et de la hauteur sont nécessaires pour l'obtention d'un effet de compression sur le corps de l'ampoule sur la plus grande zone possible de la surface de brasage.
Selon une autre solution avantageuse permettant d'obtenir les mêmes résultats, H2>2 mm et H1 quelconque.
L'épaisseur E du capot est avantageusement inférieure à 2,5 mm.
L'angle de mouillage sur la céramique est avantageusement <90°. Il en résulte que l'angle de dégagement du capot ß sera avantageusement compris entre 55° et 125°, ce qui permet d'empêcher la remontée de la brasure le long du capot.
Le capot doit être centré sur la céramique et se situer à une distance suffisante des bords du corps en céramique, de façon que les congés de brasure 11a,11b, qui correspondent aux extrémités des joints brasés, soient situés dans des zones où l'assemblage est soumis à des contraintes résiduelles réduites.
Avantageusement, tel qu'illustré sur la figure 3, la distance A entre chaque bord 23 de la surface de brasage 11 et le bord 22 situé du même côté de la surface d'extrémité 10 du corps 1 de la céramique est avantageusement supérieure à 1 mm..
Selon une première réalisation, lors de l'assemblage, la brasure est placée en retrait par rapport à la zone où devra venir se situer le congé de brasure, la longueur de ce retrait étant dépendante de la vitesse de diffusion de la brasure à la température de brasage.
Dans le cas d'un brasage à 850°C± 30°C, la vitesse de diffusion de la brasure est de l'ordre du micron/seconde. Ainsi, pour un brasage d'une dizaine de minutes, la brasure sera décalée d'environ 1mm par rapport à chaque extrémité de la surface de brasage.
D'autres solutions peuvent être utilisées telles que l'utilisation d'une solution anti-mouillante déposée sur la zone A de la surface d'extrémité 10 du corps cylindrique 1 ou bien la réalisation d'une oxydation localisée, sur une zone B (figure 3) de la surface d'extrémité 19 du capot 3, ladite zone B étant située entre l'extrémité 20 de la surface de brasage 11 et le bord 21 correspondant de la surface d'extrémité 19 du capot 3, de façon à empêcher la brasure de créer des liaisons dans les zones du corps en céramique qui subissent des efforts de traction.
Le fait de prévoir un dégagement d'une hauteur H2 comprise entre 0,5 et 2 mm, et un angle ß compris entre 55° et 125° pour la réalisation décrite sur la figure 2, permet d'empêcher la brasure de remonter le long du capot.

Ainsi, selon l'invention, le capot a été conçu de manière que la surface de brasage soit située dans une zone soumise à des contraintes principalement en compression afin que les fissures, si elles s'amorcent, ne puissent pas se propager dans le matériau fragile c'est-à-dire la céramique. En effet, si une fissure s'amorce dans une zone de l'assemblage soumise à des efforts de traction, elle peut se propager, alors que si elle s'amorce dans une zone soumise à des efforts de compression, elle ne se propage pas.
D'autre part, les congés de brasure 11 a,11 b (extrémités des joints brasés) sont des points de l'assemblage à partir desquels les fissures peuvent s'amorcer. Il est donc important de concevoir l'assemblage pour que ces congés de brasure soient situés dans des zones soumises à des contraintes le plus faible possibles et, de préférence, en compression afin que les fissures, si elles s'amorcent, ne puissent pas se propager dans le matériau fragile, c'est-à-dire la céramique. En effet, si une fissure s'amorce dans une zone de l'assemblage « en traction », elle peut se propager et conduire à une rupture, alors que si elle s'amorce dans une zone en compression, elle ne se propage pas. Ce problème a été résolu selon l'invention, soit en décalant la brasure, par rapport à l'endroit où elle doit se situer, en fonction de la vitesse de diffusion de la brasure et du temps de brasage, soit en prévoyant un anti-mouillant sur le corps cylindrique, soit une oxydation localisée sur une zone du capot, soit une combinaison de ces trois solutions.
La présente invention propose donc une conception d'assemblage qui minimise les contraintes et les localise dans des zones où les fissures, si elles s'initient, ne peuvent pas se propager.
La présente invention permet donc d'améliorer la tenue mécanique d'un assemblage par brasage tel l'assemblage d'un métal avec une céramique oxyde, de manière à diminuer les taux de rebut et à apporter une amélioration dans les cas où les contraintes d'utilisation sont plus sévères (notamment en cas de surmoulage,...). Ce qui permet d'utiliser un brasage du type réactif qui, de manière connue, procure une tenue mécanique inférieure au brasage classique.

L'invention s'applique à l'assemblage des ampoules à vide et, de manière générale à tous les assemblages qui requièrent une bonne étanchéité tout au long de leur durée de service.

## Revendications

1. Dispositif d'assemblage par brasage d'un capot d'extrémité sur un corps cylindrique, ledit capot d'extrémité présentant un bord périphérique circulaire par lequel ledit capot est brasé sur une partie de l'une des surfaces d'extrémité du corps cylindrique, **caractérisé en ce que** ledit capot (3) comporte après sa partie brasée sur le corps cylindrique et, en direction de l'axe central du corps cylindrique, une première partie C qui s'éloigne de la surface brasée du corps cylindrique (1), en direction de l'extérieur du corps cylindrique, cette première partie s'étendant tout autour de l'axe de l'ampoule, cette première partie C étant suivie d'une seconde partie D s'étendant également tout autour de l'axe de l'ampoule et plongeant à l'intérieur du corps cylindrique (1), ces deux parties coopérant de manière à exercer un effort de compression sur la surface brasée de la surface d'extrémité du corps cylindrique.

2. Dispositif d'assemblage selon la revendication 1, **caractérisé en ce que** la première partie C comporte une portion (14) s'étendant sensiblement perpendiculairement à l'axe X du corps cylindrique et constituant la paroi extérieure du capot, et **en ce que** la seconde partie D comporte une portion (18) s'étendant sensiblement perpendiculairement à l'axe X du corps cylindrique (1) et constituant la paroi intérieure du capot.

3. Dispositif d'assemblage selon la revendication 2, **caractérisé en ce que** la profondeur H1 de la seconde partie D du capot (3), mesurée entre le plan de la surface d'extrémité (19) du capot (3) et le plan de la surface extérieure (18a) de la portion constituant la paroi intérieure (18) du capot précité, est supérieure à 6mm, et **en ce que** la hauteur H2 de la première partie C du capot (3), mesurée entre le plan de la surface d'extrémité (19) du capot (3) et le plan de la surface intérieure (16a) de la portion (16) dite première précitée constituant la paroi extérieure du capot, est inférieure à 2mm.

4. Dispositif d'assemblage selon la revendication 3, **caractérisé en ce que** la hauteur H2 de la première partie C du capot (3), mesurée entre le plan de la surface d'extrémité (19) du capot (3) et le plan de la surface intérieure (16a) de la portion (16) dite première précitée constituant la paroi extérieure du capot, est supérieure à 0,5 mm.

5. Dispositif d'assemblage selon l'une quelconque des revendications précédentes, **caractérisé en ce que** l'épaisseur E du capot est inférieure à 2,5mm.

6. Dispositif d'assemblage selon l'une quelconque des revendications précédentes, **caractérisé en ce que** le capot (3) est brasé à plat sur la surface d'extrémité (10) du corps cylindrique (1).

7. Dispositif d'assemblage selon la revendication 6, **caractérisé en ce que** le capot (3) comporte, en partant du bord périphérique extérieur (12), une portion d'extrémité (14) dite première portion, brasée à plat sur la surface d'extrémité (10) du corps (1), s'étendant suivant un plan sensiblement perpendiculaire à l'axe X du corps, suivie d'une portion dite seconde (15), inclinée par rapport à cette première portion (14) d'un angle ß, laquelle portion inclinée (15) est suivie d'une portion dite troisième (16) s'étendant parallèlement à la première, laquelle troisième portion (16) est suivie d'une autre portion dite quatrième portion (17) inclinée par rapport à la précédente, d'un angle α compris entre 90° et 180°, laquelle est suivie d'une dernière portion dite cinquième (18) s'étendant sensiblement perpendiculairement à l'axe X du corps cylindrique (1).

8. Dispositif d'assemblage selon la revendication 7, **caractérisé en ce que** l'angle ß est compris entre 55° et 125°.

9. Dispositif d'assemblage selon l'une quelconque des revendications précédentes, **caractérisé en ce que** la zone A dite première de la surface d'extrémité (10) du corps cylindrique (1), laquelle zone A étant située entre chaque bord périphérique (22) de ladite surface (10) et le bord (23) situé du même côté par rapport à l'extrémité du capot, de la surface de brasage (11) située sur ladite surface d'extrémité (10), est d'une longueur supérieure à 1 mm.

10. Dispositif d'assemblage selon la revendication 9, **caractérisé en ce qu'**il comporte un moyen pour empêcher la brasure de créer des liaisons dans une zone B de la surface d'extrémité (19) du capot, dite seconde zone, située en regard de la zone A dite première précitée de la surface d'extrémité (10) du corps cylindrique (1).

11. Dispositif d'assemblage selon la revendication 10, **caractérisée en ce que** la zone dite première A est recouverte d'un anti-mouillant ou la zone dite seconde précitée B, est recouverte d'une oxydation localisée, afin d'empêcher la brasure de créer des liaisons dans cette dernière zone.

12. Dispositif d'assemblage selon la revendication 10 ou 11, **caractérisé en ce que** la brasure est placée en retrait par rapport à la zone où doit venir se situer le congé de brasure, la longueur de ce retrait étant fonction de la vitesse de diffusion de la brasure à la température de brasage et du temps de brasage, de façon qu'à la fin du brasage, ladite brasure ne s'étende pas au-delà de la surface de contact entre la surface d'extrémité (19) du capot (3) et la surface d'extrémité (10) du corps cylindrique (1).

13. Dispositif d'assemblage selon l'une quelconque des revendications précédentes, **caractérisé en ce que** le brasage réalisé est du type réactif.

14. Ampoule à vide comportant un dispositif d'assemblage par brasage, selon l'une quelconque des revendications 1 à 13.

## Patentansprüche

1. Vorrichtung zur Montage einer Endkappe auf einem zylindrischen Körper durch Löten, wobei die Endkappe einen kreisförmigen Umfangsrand aufweist, mit dem die Kappe auf einen Teil einer der Endflächen des zylindrischen Körpers gelötet wird, **dadurch gekennzeichnet, dass** die Kappe (3) nach ihrem auf den zylindrischen Körper gelöteten Teil und in Richtung der Mittelachse des zylindrischen Körpers einen ersten Teil C umfasst, der sich von der gelöteten Fläche des zylindrischen Körpers (1) in Richtung nach außen zum zylindrischen Körper entfernt, wobei sich dieser erste Teil um die gesamte Achse der Ampulle erstreckt, wobei auf diesen ersten Teil C ein zweiter Teil D folgt, der sich ebenfalls um die gesamte Achse der Ampulle erstreckt und in das Innere des zylindrischen Körpers (1) eintaucht, wobei diese beiden Teile zusammenwirken, um eine Kompressionskraft auf die gelötete Fläche der Endfläche des zylindrischen Körpers auszuüben.

2. Montagevorrichtung nach Anspruch 1, **dadurch gekennzeichnet, dass** der erste Teil C einen Abschnitt (14) umfasst, der sich im Wesentlichen senkrecht auf die Achse X des zylindrischen Körpers erstreckt und die Außenwand der Kappe darstellt, und dass der zweite Teil D einen Abschnitt (18) umfasst, der sich im Wesentlichen senkrecht auf die Achse X des zylindrischen Körpers (1) erstreckt und die Innenwand der Kappe darstellt.

3. Montagevorrichtung nach Anspruch 2, **dadurch gekennzeichnet, dass** die Tiefe H1 des zweiten Teils D der Kappe (3), gemessen zwischen der Ebene der Endfläche (19) der Kappe (3) und der Ebene der Außenfläche (18a) des Abschnitts, der die Innenwand (18) der vorgenannten Kappe bildet, größer als 6 mm ist, und dass die Höhe H2 des ersten Teils C der Kappe (3), gemessen zwischen der Ebene der Endfläche (19) der Kappe (3) und der Ebene der Innenfläche (16a) des so genannten ersten vorgenannten Abschnitts (16), der die Außenwand der Kappe bildet, kleiner als 2 mm ist.

4. Montagevorrichtung nach Anspruch 3, **dadurch gekennzeichnet, dass** die Höhe H2 des ersten Teils C der Kappe (3), gemessen zwischen der Ebene der Endfläche (19) der Kappe (3) und der Ebene der Innenfläche (16a) des so genannten ersten vorgenannten Abschnitts (16), der die Außenwand der Kappe bildet, größer als 0,5 mm ist.

5. Montagevorrichtung nach einem der vorhergehenden Ansprüche, **dadurch gekennzeichnet, dass** die Dicke E der Kappe kleiner als 2,5 mm ist.

6. Montagevorrichtung nach einem der vorhergehenden Ansprüche, **dadurch gekennzeichnet, dass** die Kappe (3) flach auf die Endfläche (10) des zylindrischen Körpers (1) gelötet ist.

7. Montagevorrichtung nach Anspruch 6, **dadurch gekennzeichnet, dass** die Kappe (3) ausgehend vom äußeren Umfangsrand (12) einen Endabschnitt (14), erster Abschnitt genannt, umfasst, der flach auf die Endfläche (10) des Körpers (1) gelötet ist, und sich in einer Ebene im Wesentlichen senkrecht auf die Achse X des Körpers erstreckt, gefolgt von einem so genannten zweiten Abschnitt (15), der in Bezug auf diesen ersten Abschnitt (14) um einen Winkel β geneigt ist, wobei auf diesen geneigten Abschnitt (15) ein so genannter dritter Abschnitt (16) folgt, der sich parallel zum ersten erstreckt, wobei auf den dritten Abschnitt (16) ein weiterer so genannter vierter Abschnitt (17) folgt, der in Bezug auf den vorhergehenden um einen Winkel α zwischen 90° und 180° geneigt ist, auf den ein letzter so genannter fünfter Abschnitt (18) folgt, der sich im Wesentlichen senkrecht auf die Achse X des zylindrischen Körpers (1) erstreckt.

8. Montagevorrichtung nach Anspruch 7, **dadurch gekennzeichnet, dass** der Winkel β zwischen 55° und 125° beträgt.

9. Montagevorrichtung nach einem der vorhergehenden Ansprüche, **dadurch gekennzeichnet, dass** die so genannte erste Zone A der Endfläche (10) des zylindrischen Körpers (1), wobei die Zone A zwischen jedem Umfangsrand (22) der Fläche (10) und dem auf derselben Seite in Bezug auf das Ende der Kappe befindlichen Rand (23) der Lötfläche (11), die sich auf der Endfläche (10) befindet, angeordnet ist, eine Länge größer als 1 mm hat.

10. Montagevorrichtung nach Anspruch 9, **dadurch gekennzeichnet, dass** sie ein Mittel umfasst, um zu verhindern, dass das Löten Verbindungen in einer Zone B der Endfläche (19) der Kappe, zweite Zone genannt, die sich gegenüber der so genannten ersten vorgenannten Zone A der Endfläche (10) des zylindrischen Körpers (1) befindet, schafft.

11. Montagevorrichtung nach Anspruch 10, **dadurch gekennzeichnet, dass** die so genannte erste Zone A mit einem ein Benetzen verhindernden Mittel bedeckt ist, oder dass die so genannte zweite vorgenannte Zone B mit einer lokalisierten Oxidation bedeckt ist, um zu verhindern, dass das Löten Verbindungen in dieser letzten Zone schafft.

12. Montagevorrichtung nach Anspruch 10 oder 11, **dadurch gekennzeichnet, dass** die Lötstelle in Bezug auf die Zone, in der sich der Lötfreiraum befinden soll, zurückgesetzt ist, wobei die Länge dieses Rücksprungs von der Diffusionsgeschwindigkeit des Lötens bei Löttemperatur und von der Lötzeit abhängt, so dass sich am Ende des Lötens die Lötstelle nicht über die Kontaktfläche zwischen der Endfläche (19) der Kappe (3) und der Endfläche (10) des zylindrischen Körpers (1) hinaus erstreckt.

13. Montagevorrichtung nach einem der vorhergehenden Ansprüche, **dadurch gekennzeichnet, dass** das durchgeführte Löten reaktiven Typs ist.

14. Vakuumampulle, umfassend eine Montagevorrichtung durch Löten nach einem der Ansprüche 1 bis 13.

## Claims

1. Device for joining by welding of an end cover on a cylinder body, said end cover having a circular peripheral edge via which said cover is welded onto a part of one of the end surfaces of the cylinder body, **characterized in that** said cover (3) comprises, after the part thereof which is welded to the cylinder body and in the direction of the central axis of the cylinder body, a first part C which is offset with respect to the welded surface of the cylinder body (1) in the direction of the outside of the cylinder body, this first part extending all around the axis of the bulb, this first part C being followed by a second part D also extending all around the axis of the bulb and being inclined toward the inside of the cylinder body (1), said two parts cooperating so as to exert a compressive force on the welded surface of the end surface of the cylinder body.

2. Device for joining according to Claim 1, **characterized in that** the first part C comprises a portion (14) extending substantially perpendicularly to the axis X of the cylinder body and forming the outer wall of the cover, and **in that** the second part D comprises a portion (18) extending substantially perpendicularly to the axis X of the cylinder body (1) and forming the inner wall of the cover.

3. Device for joining according to Claim 2, **characterized in that** the depth H1 of the second part D of the cover (3), measured between the plane of the end surface (19) of the cover (3) and the plane of the outer surface (18a) of the portion forming the inner wall (18) of the aforementioned cover, is greater than 6 mm, and **in that** the height H2 of the first part C of the cover (3), measured between the plane of the end surface (19) of the cover (3) and the plane of the inner surface (16a) of the aforementioned portion (16), called the first portion, forming the outer wall of the cover, is less than 2 mm.

4. Device for joining according to Claim 3, **characterized in that** the height H2 of the first part C of the cover (3), measured between the plane of the end surface (19) of the cover (3) and the plane of the inner surface (16a) of the aforementioned portion (16), called the first portion, forming the outer wall of the cover, is greater than 0.5 mm.

5. Device for joining according to any one of the preceding claims, **characterized in that** the thickness E of the cover is less than 2.5 mm.

6. Device for joining according to any one of the preceding claims, **characterized in that** the cover (3) is flat-welded onto the end surface (10) of the cylinder body (1).

7. Device for joining according to Claim 6, **characterized in that**, proceeding from the outer peripheral edge (12), the cover (3) comprises an end portion (14) called the first portion, flat-welded onto the end surface (10) of the body (1), extending in a plane substantially perpendicular to the axis X of the body, followed by a portion called the second portion (15) which is inclined relative to this first portion (14) by an angle β, which inclined portion (15) is followed by a portion called the third portion (16) extending parallel to the first portion, said third portion (16) being followed by a further portion called the fourth portion (17) which is inclined relative to the previous portion by an angle α of between 90º and 180º and which is followed by a final portion called the fifth portion (18) extending substantially perpendicularly to the axis X of the cylinder body (1).

8. Device for joining according to Claim 7, **characterized in that** the angle β is between 55º and 125º.

9. Device for joining according to any one of the preceding claims, **characterized in that** the area A, called the first area of the end surface (10) of the cylinder body (1), which area A being located between each peripheral edge (22) of said surface (10) and the edge (23) located on the same side relative to the end of the cover, of the welding surface (11) located on said end surface (10), has a length of more than 1 mm.

10. Device for joining according to Claim 9, **characterized in that** it comprises a means for preventing the welded joint from creating bonds in an area B of the end surface (19) of the cover, called the second area, located opposite the aforementioned area A, called the first area, of the end surface (10) of the cylinder body (1).

11. Device for joining according to Claim 10, **characterized in that** the area A, called the first area, is covered by an anti-wetting agent or the aforementioned area B, called the second area, is covered by a localized oxidation agent in order to prevent the welded joint from creating bonds in this last area.

12. Device for joining according to Claim 10 or 11, **characterized in that** the welded joint is retracted relative to the area where the welding fillet is to be located, the length of this retracted portion being a function of the welding diffusion rate at the welding temperature and of the welding time, so that at the end of the welding process, said welded joint does not extend beyond the contact surface between the end surface (19) of the cover (3) and the end surface (10) of the cylinder body (1).

13. Device for joining according to any one of the preceding claims, **characterized in that** the welding performed is of the reactive type.

14. Vacuum bulb having a device for joining by welding according to any one of claims 1 to 13.
